# EUROPÄISCHE PATENTSCHRIFT

(11) **EP 3 194 171 B1**
(45) Veröffentlichungstag und Bekanntmachung des Hinweises auf die Patenterteilung: **31.10.2018**
(21) Anmeldenummer: 15821034.4
(22) Anmeldetag: 15.12.2015
(51) Int. Cl.: B41F 31/00, B41F 13/22

(54) **TEMPERIERAGGREGAT ZUR TEMPERIERUNG VON FUNKTIONSTEILEN EINER DRUCKMASCHINE SOWIE DRUCKANLAGE MIT ZUMINDEST EINER DRUCKMASCHINE UND EINEM TEMPERIERAGGREGAT**
TEMPERATURE CONTROL ASSEMBLY FOR CONTROLLING THE TEMPERATURE OF FUNCTIONAL PARTS OF A PRINTING MACHINE AND PRINTING PLANT WITH AT LEAST A PRINTING MACHINE AND A TEMPERATURE CONTROL ASSEMBLY
ENSEMBLE DE THERMORÉGULATION DESTINÉ À THERMORÉGULER DES PIÈCES FONCTIONNELLES D'UNE MACHINE D'IMPRESSION ET INSTALLATION D'IMPRESSION COMPRENANT AVEC AU MOIN UNE MACHINE D'IMPRESSION ET UN ENSEMBLE DE THERMORÉGULATION

(30) Priorität: 06.02.2015 DE 102015202183
(43) Veröffentlichungstag der Anmeldung: 26.07.2017
(73) Patentinhaber: Koenig & Bauer AG, 97080 Würzburg (DE)
(72) Erfinder: MÜLLER, Daniela, 97209 Veitshöchheim (DE); PFISTER, Roland, 97780 Gössenheim - Sachsenheim (DE)
(74) Vertreter: Koenig & Bauer AG
(86) Internationale Anmeldenummer: PCT/EP2015/079788
(87) Internationale Veröffentlichungsnummer: WO 2016/124283

(56) Entgegenhaltungen:
- WO-A1-2010/029023
- WO-A1-2013/160074
- US-A- 1 568 382

## Beschreibung

Die Erfindung betrifft ein Temperieraggregat zur Temperierung von Funktionsteilen einer Druckmaschine sowie eine Druckanlage mit zumindest einer Druckmaschine und einem Temperieraggregat gemäß den Ansprüchen 1 bzw. 12.

Die WO 2013/160074 A1 betrifft ein Temperieraggregat zur Temperierung von Funktionsteilen einer Druckmaschine, welches eine Mehrzahl individuell zu temperierender, aggregatseitiger Temperierteilkreise mit jeweils einem Temperierfluidausgang und einem Temperierfluideingang umfasst. An diese ist jeweils zur Bildung eines jeweiligen Temperierkreises ein ein oder mehrere Funktionsteile temperierender äußerer Temperierteilkreis durch lösbare Verbindungen anschließbar. Die aggregatseitigen Temperierteilkreise sind vorlaufseitig zu deren Temperierung thermisch und/oder fluidtechnisch über jeweilige Entnahmestellen an einen gemeinsamen Fluidvorlauf und rücklaufseitig über jeweilige Rückgabestellen an einen gemeinsamen Fluidrücklauf koppelbar oder gekoppelt. Das Temperieraggregat ist als baulich eigenständiges Aggregat ausgebildet, dessen aggregatseitige Temperierteilkreise sowie der Vor- und Rücklauf und ein das dem Vorlauf zuzuführende Temperierfluid temperierende Temperiereinrichtung an oder in einem ein- oder mehrteiligen Gestell des Temperieraggregates von diesem umfasst sind.

Durch die WO 2006/072558 A1 ist eine Druckmaschine mit Drucktürmen bekannt, wobei einem Druckturm eine Versorgungseinrichtung zur Versorgung von Temperierkreisen des Druckturms mit Temperierfluid zugeordnet ist, aus welchen wahlweise aus zwei Primärkreisen zum Kühlen oder Vorwärmen Primärkreisfluid zudosierbar ist.

Die DE 10 2007 003 619 A1 offenbart eine Bogendruckmaschine mit einer Temperiereinrichtung, wobei ein durch eine zentrale Temperiereinrichtung gekühlter Primärkreislauf vorgesehen ist, an welchen in den Druckwerken einzelne Temperierkreisläufe thermisch in der Weise gekoppelt sind, dass zu deren Temperierung ein Fluidaustausch mit dem Primärkreislauf über ein Ventil erfolgt.

Durch die WO 2011/113619 A1 ist eine Temperierung eines Druckturms bekannt, wobei ein dem Druckturm zugeordneter Primärkreis einen Vorlauf mit mehreren Entnahmestellen für angeschlossene Sekundärkreise und einen Rücklauf mit mehreren Rückgabestellen umfasst. Der Primärkreis kann durch Austausch von Temperierfluid mit einem übergeordneten Temperifluidkreis temperierbar sein oder für sich geschlossen und durch eine das Fluid temperierende Temperiervorrichtung temperiert sein.

Durch die EP 1 644 901 B1 ist eine Druckmaschine zur Verarbeitung von Bogen mit einer Mehrzahl von Modulen, unterm anderem mit einem Nummeriermodul, bekannt.

Die US 1 568 382 A betrifft eine Einrichtung zur Konditionierung von Farbwalzen, wobei eine Temperierung durch auf die Walzen gerichtete Luftströme erfolgt. Dabei gehen von einer Hauptzufuhrleitung, deren Durchmesser und Kapazität durch die Anzahl der zu versorgenden Druckmaschinen bestimmt ist, Abzweigrohre mit relativ betrachtet kleineren Querschnitten ab.

Der Erfindung liegt die Aufgabe zugrunde, ein Temperieraggregat zur Temperierung von Funktionsteilen einer Druckmaschine sowie eine Druckanlage mit zumindest einer Druckmaschine und einem Temperieraggregat zu schaffen.

Die Aufgabe wird erfindungsgemäß durch die Merkmale der Ansprüche 1 bzw. 12 gelöst.

Die mit der Erfindung erzielbaren Vorteile bestehen insbesondere darin, dass ein besonders kompaktes und/oder schnell in Betrieb zu nehmendes Temperieraggregat zur Temperierung von Funktionsteilen einer Druckmaschine geschaffen ist.

Ein derartiges Temperieraggregat umfasst eine Mehrzahl individuell zu temperierender, aggregatseitiger Temperierteilkreise mit jeweils einem Temperierfluidausgang und einem Temperierfluideingang, an welche jeweils zur Bildung eines jeweiligen Temperierkreises ein ein oder mehrere Funktionsteile temperierender äußerer Temperierteilkreis durch lösbare Verbindungen anschließbar ist, wobei die aggregatseitigen Temperierteilkreise vorlaufseitig zu deren Temperierung thermisch und/oder fluidtechnisch über jeweilige Entnahmestellen an einen gemeinsamen Fluidvorlauf und rücklaufseitig über jeweilige Rückgabestellen an einen gemeinsamen Fluidrücklauf koppelbar oder gekoppelt sind, und das Temperieraggregat als baulich eigenständiges Aggregat ausgebildet ist, dessen aggregatseitige Temperierteilkreise sowie der Vor- und Rücklauf und ein das dem Vorlauf zuzuführende Temperierfluid temperierende Temperiereinrichtung an oder in einem ein- oder mehrteiligen Gestell des Temperieraggregates von diesem umfasst sind.

Besondere Vorteile werden nun insbesondere dadurch erzielt, dass die Temperiereinrichtung im Fluidstrom zwischen der letzten Rückgabestelle und der ersten Entnahmestelle vorgesehen ist und dass ein erster Leitungsabschnitt der Vorlaufleitung, welcher sich zumindest über die Länge von der ersten bis zur stromabwärts letzten Entnahmestelle für die aggregatseitiger Temperierteilkreise erstreckt, einen mittleren freien Leitungsquerschnitt aufweist, der wenigstens einem Mehrfachen des mittleren Leitungsquerschnittes eines im Vorlauf der Temperiereinrichtung nach- und dem ersten Leitungsabschnitt vorgeordneten Zuleitungsabschnittes und/oder wenigstens einem Mehrfachen des Leitungsquerschnittes eines an der jeweiligen oder größten Entnahmestelle vorliegenden freien Leitungsquerschnittes für die Temperiereinrichtung entspricht. Dadurch bildet die Vorlaufleitung selbst einen ausreichenden Vorrat für die angeschlossenen Temperiermittelkreise benötigtes Temperierfluid aus. Insbesondere entspricht der mittlere Leitungsquerschnitt mindestens der Summe der an den Entnahmestellen sämtlicher Temperiermittelkreise vorliegenden Leitungsquerschnitte.

Indem die Vorlaufleitung selbst als Vorrat ausgelegt ist und/oder der gesamte Rücklaufstrom über eine Temperiervorrichtung und wieder dem Vorlauf zugeführt wird, vermindert sich einerseits die Vorlaufzeit bis zur Betriebsbereitschaft und andererseits die Anzahl der erforderlichen Bauteile und/oder der erforderliche Bauraum.

In einer ersten vorteilhaften Weiterbildung können Teile der Temperierteilkreise modulartig, z. B. als Temperiermodule bzw. Einschübe, ausgebildet sein. Diese Temperiermodule bzw. Einschübe umfassen z. B. jeweils zumindest Mittel zur thermischen Kopplung des betreffenden Temperierkreises sowie z. B. ein das Fluid im Temperierkreis förderndes Antriebsmittel und Schnittstellen zur Kopplung von Leitungsabschnitten des betreffenden Temperiermoduls an zumindest die Vorlauf- und die Rücklaufleitung. Dabei kann die Vorrichtung zur Temperierung eine Vielzahl von vorbereiteten Kopplungsplätzen, z. B. in der Art von Einschubplätzen, umfassen, von welchen nicht alle durch Einschübe besetzt sein müssen.

Schließlich ist es von besonderem Vorteil, ein derartiges Temperieraggregat in einer im Wertpapierdruck, insbesondere im Banknotendruck, angewandten Druckmaschine, z. B. einer Wertpapierdruckmaschine, insbesondere einer ein Nummerierwerk umfassenden Druckmaschine, vorzusehen.

Ausführungsbeispiele der Erfindung sind in den Zeichnungen dargestellt und werden im Folgenden näher beschrieben.

Es zeigen:
- Fig. 1: ein erstes Ausführungsbeispiel einer Anlage mit einer als Druckmaschine ausgebildeten Maschine und einem Temperieraggregat;
- Fig. 2: eine schematische Darstellung eines Ausführungsbeispiel für ein Temperieraggregat;
- Fig. 3: eine erste perspektivische Darstellung des Vor- und Rücklaufs mit einem zwischen Rück- und Vorlauf angeordnetem Transport- und Aufbereitungsabschnitt;
- Fig. 4: eine zweite perspektivische Darstellung des Vor- und Rücklaufs mit einem zwischen Rück- und Vorlauf angeordnetem Transport- und Aufbereitungsabschnitt;
- Fig. 5: eine Querschnittansicht durch eine eine vorlauf- und einen rücklaufseitigen Leitungsabschnitt umfassende Bauteilgruppe;
- Fig. 6: eine perspektivische Darstellung eines Temperieraggregates mit zwei exemplarisch vorgesehenen bzw. eingesetzten Temperiermodulen;
- Fig. 7: ein Ausführungsbeispiel für ein zu temperiertes Druckaggregat deiner Druckmaschine mit einem entsprechend konfigurierten Temperieraggregat in schematischer Darstellung.

Eine materialbe- und/oder -verarbeitende Anlage 001, z. B. eine Druckanlage 001 umfasst beispielsweise eine oder mehrere materialbe- und/oder -verarbeitende Maschinen 201, z. B. eine oder mehrere Druckmaschinen 201, sowie wenigstens eine Vorrichtung zur Temperierung 101, z. B. als Temperieraggregat 101 bezeichnet bzw. ausgebildet, zur Bereitstellung von Temperierfluid zur Temperierung mehrerer Verbraucher V_{X} (mit x ∈ {2, 3, 4, .... n}, welcher jeweils durch als Wärmetauscher wirksame Übertragungsmittel z. B. unten näher dargelegter Funktionsteile und/oder Gruppen von Funktionsteilen einer oder mehrerer Maschinen 201 der Anlage 001, insbesondere einer oder mehrerer Druckmaschinen 201 gebildet sind bzw. werden (siehe beispielhaft eine Druckmaschine 201 in Fig. 1). Das im folgenden dargelegte Temperieraggregat 101 ist insbesondere in einer Ausführung zusammen mit einer unten dargelegten Druckmaschine 201 vorteilhaft, kann jedoch auch für sich betrachtet unabhängig vom speziellen Anwendungsfall besondere Vorteile hinsichtlich der einfachen Einbringung und/oder der Variabilität und/oder der Modularität aufweisen. Exemplarisch ist in Fig. 1 eine Druckmaschine 201 mit einer Zuführeinrichtung 202 zur Zuführung eines Bedruckstoffes 203, z. B. einem Bogenanleger 202, einem Druckaggregat 204, z. B. eine Druckeinheit 204, einer Produktauslage 206, z. B. Bogenausleger 206, und einer Förderstrecke 207 zwischen Druckeinheit 204 und Produktauslage 206 dargestellt.

Ohne Beschränkung des Allgemeinen sind beispielsweise als zu temperierende Funktionsteile ein oder mehrere z. B. einzeln oder gruppenweise zu temperierende Zylinder 208; 213; 209; 227_{d}; 223 und/oder Farbwalzen 214; 216_{d}; 217 und ggf. zusätzlich ein Inspektionssystem 231 und/oder ein Trockner 232 und/oder nicht dargestellte Gestellteile an das Temperieraggregat 101 gekoppelt und/oder kopppelbar.

Das Temperieraggregat 101 umfasst eine Mehrzahl individuell zu temperierender, aggregatseitiger Temperierteilkreise 126ₖ mit jeweils einem Temperierfluidausgang 107ₖ und einem Temperierfluideingang 111ₖ, an welche zur Bildung eines jeweiligen Temperierkreises 127ₖ jeweils ein ein oder mehrere, unten näher bezeichnete Funktionsteile als Verbraucher V_{X} temperierender äußerer Temperierteilkreis 109ₖ durch lösbare Verbindungen anschließbar sind. Die Temperierteilkreise 126ₖ sind vorlaufseitig zu deren Temperierung thermisch und/oder fluidtechnisch an einen gemeinsamen Vorlauf 123, insbesondere eine gemeinsame, eine oder mehrere Leitungsabschnitte 123.1; 123.2 umfassende, Temperierfluid führende Versorgungsvorlaufleitung 123, kurz Vorlaufleitung 123, und rücklaufseitig an einen gemeinsamen Rücklauf 124, insbesondere eine gemeinsame, eine oder mehrere Leitungsabschnitte 124.1; 124.2 umfassende Versorgungsrücklaufleitung 124, kurz Rücklaufleitung 124, koppelbar bzw. gekoppelt. Die Vorlaufleitung 123 steht stromaufwärts zu deren Speisung mit einer das dem Vorlauf 123 zuzuführende Temperierfluid temperierende Temperiervorrichtung 132 in Leitungsverbindung. Die gemeinsame Vorlaufleitung 123 und die Temperiervorrichtung 132 sind als Bestandteile des Temperieraggregates 101 von diesem umfasst, z. B. an einem ein- oder mehrteiligen Gestell 104 des Temperieraggregates 101 angeordnet. Die Temperierung der Temperierkreise 127ₖ erfolgt jeweils über unabhängig voneinander steuer- und/oder regelbare Temperiereinrichtungen 112ₖ.

Im Temperieraggregat 101 können die unabhängig voneinander steuer- und/oder regelbarer Temperiereinrichtungen 112ₖ in einer oder in mehreren, z. B. zwei sich in Längsrichtung der Vorlaufleitung 123 erstreckende parallele Reihen 106; 114 vorgesehen und/oder vorsehbar. In einer in einfacher Weise skalierbaren Weiterbildung sind eine Mehrzahl von vorbereiteten Kopplungsplätzen 131 zur Aufnahme sowie zur vorlaufseitigen und rücklaufseitigen Kopplung unabhängig voneinander steuer- und/oder regelbarer, als Temperiermodule 112ₖ ausgebildeter Temperiereinrichtungen 112ₖ vorgesehen. Hierbei müssen im fertig erstellten Temperieraggregat 101 nicht alle Kopplungsplätzen 131 tatsächlich belegt sein.

Die Komponenten des Temperieraggregates 101 können hierbei in Abschnitten des Temperieraggregates 101 vorgesehen sein, welche beispielsweise durch eine sich durch Türen und/oder Verstrebungen ergebenden Rasterung von Schrankabschnitten und/oder durch Aneinanderreihung einzelner, z. B. miteinander verbundener Schränke oder Schrankabschnitte gegeben sind.

Grundsätzlich könnte das Temperieraggregat 101 auch modulartig ausgebildet sein und wenigstens zwei als Module ausgeführte Abschnitte, nämlich zumindest ein Basismodul, welches die Temperiervorrichtung 132 und ein Antriebsmittel 133, z. B. eine Turbine 133 oder insbesondere eine Pumpe 133, z. B. Primärkreispumpe 133, aufweist, sowie ein mit diesem Basismodul gekoppeltes oder koppelbares Anschlussmodul, welches mehrere unabhängig voneinander steuer- und/oder regelbare Temperiereinrichtungen 112ₖ zur Temperierung der Temperierkreise 127ₖ aufweist. Dem Basis- und dem Anschlussmodul sind dann jeweils Leitungsabschnitte zugeordnet, welche zur Bildung der Vorlaufleitung 123 und Rücklaufleitung 124 miteinander lösbar verbunden oder verbindbar sind.

Im Folgenden ist die Erfindung exemplarisch an einer bevorzugten mehrreihigen Ausführung dargelegt, jedoch nicht darauf beschränkt.

Das Temperieraggregat 101 umfasst die Temperiervorrichtung 132, durch welche ausgangsseitig Temperierfluid einer definierten, zumindest in einem erlaubten Temperaturbereich liegenden Temperatur T_{V,v}, z. B. einer von der Umgebungstemperatur verschiedenen, insbesondere gegenüber der Umgebungstemperatur niedrigeren Temperatur T_{V,v}, bereitgestellt wird bzw. werden kann und unmittelbar oder über einen Zuleitungsabschnittes 123.2 einem Leitungsabschnitt 123.1, z. B. Entnahmeabschnitt 123.1, der Vorlaufleitung 123 zugeführt wird bzw. werden kann, welcher sich zumindest über die Länge von der ersten bis zur stromabwärts letzten Entnahmestelle 102ₖ der aggregatseitigen Temperierteilkreise 126ₖ erstreckt. Der ein- oder mehrstückige Zuleitungsabschnitt 123.2 zwischen Temperiervorrichtung 132 und dem Eingang in den Leitungsabschnitt 123.1 ist insbesondere ohne zusätzlichen Fluidspeicher ausgeführt, in welchem Temperierfluid in signifikanter Menge zu bevorraten wäre oder werden könnte. Dies bedeutet z. B., dass im Zuleitungsabschnittes 123.2 keine Erweiterung, z. B. ein Behältnis, mit einer Vergrößerung des freien Fließquerschnittes derart vorgesehen ist, sodass sich die mittlere Fließgeschwindigkeit in diesem Behältnis gegenüber derjenigen des übrigen mittleren Zuleitungsabschnittes 123.2 in dieser Querschnittserweiterung bzw. diesem Behältnis auf weniger als die Hälfte, insbesondere weniger al ein Drittel abfallen würde. Dies ist jedoch nicht mit einem ggf. vorgesehenen Druckausgleichbehälter 137 zu verwechseln, der nicht vom Fluid durchströmt wird, sondern bedarfsweise eine durch Überdruck verdrängte Menge Fluids aufnehmen kann.

Die Temperiervorrichtung 132 ist direkt - also insbesondere ohne den Umweg über einen Vorratsbehälter - im Fluidstrom zwischen der letzten Rückgabestelle 103ₖ und der ersten Entnahmestelle 102ₖ vorgesehen. Dies bedeutet, dass zumindest ein Teil, bevorzugt der Gesamte Strom des im Rücklauf 124 stromabwärts der letzten Rückgabestelle 103ₖ geführten Temperierfluids auf seinem Weg in den Vorlauf in erzwungener Strömung die Temperiervorrichtung 132 passiert.

Der auch als Speicherleitungsabschnitt 123.1 bezeichnete Leitungsabschnitt 123.1 der Vorlaufleitung 123 weist zumindest über die Länge von der ersten bis zur stromabwärts letzten Entnahmestelle 102ₖ der aggregatseitigen Temperierteilkreise 126ₖ einen über die Länge betrachtet mittleren freien - ggf. abschnittsweise variierenden - Leitungsquerschnitt A123.1 auf, der größer ist als ein Mehrfaches des mittleren Leitungsquerschnittes A123.1 eines im Vorlauf 123 der Temperiervorrichtung 132 nachgeordneten und diesem Leitungsabschnitt 123.1 vorgeordneten Zuleitungsabschnittes 123.2 und/oder größer ist als ein Mehrfaches eines an der jeweiligen oder größten Entnahmestelle 102ₖ vorliegenden freien Leitungsquerschnittes A102ₖ (siehe z. B. Fig. 3, Fig. 4 und Fig. 5). Insbesondere entspricht der mittlere Leitungsquerschnitt mindestens der Summe der an den Entnahmestellen sämtlicher Temperiermittelkreise vorliegenden Leitungsquerschnitte. Bevorzugt entspricht der mittlere freie Leitungsquerschnitt A123.1 bei einer Anzahl von n Temperierfluidausgängen 107ₖ, insbesondere z. B. von mindestens vier (n ≥ 4) Temperierfluidausgängen 107ₖ mehr als dem n-fachen, z. B. mehr als dem Vierfachen, des mittleren Leitungsquerschnittes A123.2; des Zufuhrleitungsabschnittes 123.2 und/oder des an der jeweiligen oder größten Entnahmestelle 102ₖ vorliegenden freien Leitungsquerschnittes A102ₖ, bei n = 6 (wie hier exemplarisch dargestellt) entsprechend mehr als dem Sechsfachen.

Ganz besonders vorteilhaft ist diese Ausprägung des im Vorlauf 123 selbst gebildeten Fluidvorrates in Verbindung mit einem in sich geschlossenen Primärkreises 119, in welchem der Rücklauf 124 ausgangsseitig über die Temperiervorrichtung 132 wieder eingangsseitig mit dem Vorlauf 123 verbunden ist.

Das das Fluid antreibende Antriebsmittel 133 ist vorzugsweise im Leitungsweg zwischen der letzten Rückgabestelle 103ₙ des Rücklaufs 124 und der ersten Entnahmestelle 102₁ des Vorlaufs 123 vorgesehen.

Ein rücklaufseitiger, sich zumindest über die Länge von einer ersten bis zu einer stromabwärts letzten Rückgabestelle 103ₙ aus den aggregatseitigen Temperierteilkreisen 126_{q} erstreckender rücklaufseitiger Leitungsabschnitt 124.1, z. B., Rücknahmeabschnitt 124.1, ist ausgangseitig über einen Rückleitungsabschnitt 124.2 mit dem Eingang der Temperiervorrichtung 132 verbunden.

Der Rückleitungsabschnitt 124.2 zwischen dem rücklaufseitigen Leitungsabschnitt 124.1 und der Temperiervorrichtung 132 ist dazu ausgebildet, den aus dem rücklaufseitigen Leitungsabschnitt 124.1 austretenden Fluidstrom als solchen, d. h. ohne zwischenzeitliches Vermengen in einem Fluidspeicher, dem Eingang der Temperiervorrichtung 132 zuzuführen.

Der vorlaufseitige Leitungsabschnitt 123.1 weist in einer vorteilhaften Ausführungsform auf zumindest dem überwiegenden Teil seiner Längserstreckung eine von einer kreisscheibenförmigen Querschnittsform abweichende Querschnittsform auf. Insbesondere kann er eine Querschnittsform mit auf zumindest einer Seite einer geraden oder sehnenartigen Abflachung, bevorzugt gar eine im Wesentlichen, d. h. bis auf eine Abrundung der Ecken im Bereich einer Höhe von jeweils höchstens 10 % der jeweiligen Seitenlänge, rechteckförmige Querschnittsform aufweisen.

In einer im Hinblick auf eine kompakte Anordnung vorteilhaften Ausführung weisen sowohl der vorlaufseitige Leitungsabschnitt 123.1 als auch der nachlaufseitige Leitungsabschnitt 124.1 zumindest auf dem jeweils überwiegenden Teil ihrer Längserstreckung auf zumindest den einander zugewandten Seiten eine Querschnittsform mit einer geraden oder sehnenartigen Abflachung und/oder eine im Wesentlichen rechteckförmige Querschnittsform auf.

Um in einer sehr vorteilhaften Ausführung jederzeit und insbesondere beim Anfahren der Temperierung einen ausreichend hohen Durchfluss zu erzielen sind Vorlauf 123 und Rücklauf 124 stromabwärts der letzten Entnahmestelle 102ₖ aus dem Vorlauf 123 und stromaufwärts der ersten Rückgabestelle 103ₖ in den Rücklauf fluidtechnisch über eine als Durchlass 134 oder Fluidleitung 134 ausgeführte Verbindung 134 miteinander verbunden.

Der jeweilige, die Entnahme- bzw. Rücknahmestellen 192; 103k umfassenden Leitungsabschnitte 123.1; 124.1 können beispielsweise durch Rechteckkanäle 123.1; 124.1 gebildet sein. Diese können an ihrem einen Ende über jeweilige Durchbrüche und ggf. ein kurzes Übergangsstück miteinander verbunden sein. Zwischen den einander zugewandten Wänden kann - außerhalb des Verbindungsbereichs - zur thermischen Isolation ein offener Spalt und/oder Isoliermaterial vorgesehen sein. Die Kanäle 123.1; 124.1 können als ein Bauteil ausgebildet sein, indem sie durch ein gemeinsames Gestell oder stirnseitige Platten fest miteinander verbunden und/oder - zumindest zum Teil, zum Großteil oder ggf. insgesamt - von einer gemeinsamen Wandung umgeben sind.

Die Temperatur des in die Vorlaufleitung 123 eingespeisten bzw. einzuspeisenden Temperierfluids liegt z. B. bei 7° bis 15° C, vorzugsweise bei 8° bis 12° C.

Die Vorlaufleitung 123, die Rücklaufleitung 124 und die fluidtechnische Verbindung von Rücklauf 124 über die Temperiervorrichtung 132 zum Vorlauf werden hier der Einfachheit halber unabhängig davon, ob zusätzlich zu den parallelen Zweigen über die die Temperierkreise 127ₖ temperierenden Temperiereinrichtungen 112ₖ eine o. g. Verbindung 134 vorgesehen ist als Primärkreis 119 bezeichnet. Ist zusätzlich eine Verbindung 134 vorgesehen, so ist ein "echter" Primärkreis 119 ausgebildet, in welchem Fluid umläuft.

Das Temperieraggregat 101 ist mit wenigstens der Anzahl von n ( bevorzugt n ≥ 2), Ausgängen 107ₖ, z. B. Fluidausgängen 107ₖ, ausgebildet (mit k = 1, 2 ... n). Die jeweiligen Temperierfluidausgänge 107ₖ bilden Schnittstellen 107ₖ aus, welche jeweils mit den äußeren Temperiersträngen 109ₖ auf deren Eingangsseite, beispielsweise jeweils mit Vorlaufleitungen 108 der äußeren Temperierstränge 109ₖ zu Temperierkreisen 127ₖ koppelbar sind. Insbesondere sind mit den Ausgängen 107ₖ Vorlaufleitungen 108 äußerer Temperierstränge 109ₖ vorzugsweise lösbar anzuschließen bzw. angeschlossen. Am jeweiligen Temperierfluidausgang 107ₖ kann an den jeweils zu koppelnden bzw. gekoppelten Temperierstrang 109ₖ Temperierfluid einer von der Umgebungstemperatur verschiedenen Temperatur abgegeben werden. Durch die äußeren Temperierstränge 109ₖ bzw. die hierdurch gebildeten Temperierkreise 127ₖ sind z. B. jeweilige Verbraucher V_{X} koppelbar und über die Kopplung temperierbar.

Die das Fluid temperierende, insbesondere kühlende Temperiervorrichtung 132 kann grundsätzlich beliebig, z. B. als Kälteaggregat oder als Wärmetauscher, ausgeführt sein. Vorzugsweise ist sie als lediglich auf thermischem Kontakt, also ohne Fluidaustausch beruhende Temperiervorrichtung 132 ausgebildet. Bevorzugt ist sie als Wärmetauscher 132 ausgeführt, welcher auf einer Seite, z. B. der Seite des Primärkreises 119, vom zu temperierenden Temperierfluid, z. B. Primärkreisfluid, und auf der anderen Seite von einem Temperiermedium 173 durchströmt ist bzw. wird, welches z. B. aus einer externen, nicht unmittelbar dem Temperieraggregat 101 zuzuordnenden Quelle, z. B. einer Wärme- und/oder Kältequelle, stammt.

Grundsätzlich können als Verbraucher V_{X} die Mittel zur thermischen Kopplung bzw. die die als Wärmetauscher wirksamen Übertragungsmittel beliebiger zu temperierender Funktionsteile einer grundsätzlich beliebig ausgeführter Druckmaschine 201 einzeln oder in Gruppen gekoppelt oder koppelbar sein. Bevorzugt sind hier jedoch Funktionsteile einer als Wertpapierdruckmaschine 201 ausgebildeten Druckmaschine 201 gekoppelt oder koppelbar. Als Funktionsteile können bevorzugt als Zylinder 208; 209; 213; 227_{d}; 223, insbesondere Reibzylinder 227_{d} und/oder Formzylinder 208; 213 und/oder Gegendruckzylinder 208; 223, und/oder als Farbführungseinrichtungen, wie insbesondere Farbquellen 224 und ggf. -leitungen, und/oder als Inspektionseinrichtung 231 und/oder Trockner 232 und/oder als Gestellteile ausgebildete Funktionsteile koppelbar oder gekoppelt sein.

In hier exemplarisch dargestellter, jedoch auch besonders vorteilhafter Anwendung ist das Temperieraggregat 101 mit Funktionsteilen 208; 209; 213; 223; 224; 227_{d}; 231; 232 einer Druckmaschine 201 gekoppelt und/oder koppelbar, welche ein Druckaggregat 204 mit wenigstens einem z. B. als Nummerierdruckwerk 212₁; 212₂ ausgebildeten Druckwerk 212_{d} umfasst. Insbesondere kann das Druckaggregat zwei als Nummerierdruckwerke 212₁; 212₂ ausgebildete Druckwerke 212_{d} umfassen.

Das Nummerierdruckwerk 212₁; 212₂ umfasst dabei einen als Nummerierzylinder 209 ausgebildeten Formzylinder 209, der mit jeweils einem oder gemeinsamen Zylinder 208, z. B. Gegendruckzylinder 208, zusammen wirkend eine Druckstelle bildet. Der Nummerierzylinder 209₁; 209₂ wird durch eine oder bevorzugt mehrere Farbwalzen 214, z. B. Auftragswalzen 214, eines Farbwerks 219_{d}; 219₁; 219₂ eingefärbt. Die Auftragswalzen 214 erhalten die Druckfarbe über einen Walzenzug, der z. B. wenigstens einen changierbaren Reibzylinder 227 und wenigstens eine weitere Farbwalze 217, z. B. Farbübertragwalze 217 und am stromaufwärtigen Ende eine erste Walze 226, z. B. Duktor- oder Farbkastenwalze 226, sowie eine diese Walze 226 einfärbende Farbquelle 224, z. B. einen Farbkasten 224 oder ggf. eine Rakelkammer 224, umfasst.

An das Temperieraggregat 101 bzw. an dessen innere Temperierteilkreise 109ₖ können nun ein oder mehrere Reibzylinder 227 jeden Druckwerks 212_{d}, insbesondere zumindest jeden Nummerierdruckwerks 212₁; 212₂, gekoppelt oder koppelbar sein. Grundsätzlich könnten diese Reibzylinder 227 jeweils an einen eigenen oder sämtlich über einen selben Temperierstrang 109ₖ gekoppelt oder koppelbar sein. Bevorzugt sind jedoch dem oder mehreren Reibzylinder 227 jeden der Druckwerke 212_{d}, insbesondere beider Nummerierdruckwerke 212₁; 212₂, jeweils ein vom anderen Druckwerk 212₁; 212₂ verschiedener Temperierstrang 109ₖ zugeordnet. An den dem oder den Reibzylindern 227 des jeweiligen Druckwerks koppelbaren oder gekoppelten Temperierstrang 109ₖ kann jeweils auch zu deren Temperierung die jeweilige Farbquelle 224 gekoppelt oder koppelbar sein.

In dargestellter vorteilhafter Ausführung kann das Druckaggregat 204 ein weiteres Druckwerk 212₃ umfassen, welches den beiden Nummerierdruckwerken 212₁; 212₂ beispielsweise vorgeordnet ist und z. B. nach einem Hochdruckverfahren arbeitet. Der z. B. eine Hochdruckform tragende Formzylinder 213 wirkt auch hier zu dessen Einfärbung mit einem Farbwerk 219_{d} zusammen, das ebenfalls ein oder mehrere Reibzylinder 227, ein oder mehrere Übertragungswalzen 217 sowie wenigstens eine Farbquelle 224 mit einer von dieser eingefärbten bzw. einfärbbaren Walze 226 umfasst. Ein oder mehrere Reibzylinder 227 und ggf. die oder mehrere Farbquellen 224 dieses weiteren Druckwerks 212₃ können über einen weiteren, von den übrigen Druckwerken 212_{d} getrennten Temperierstrang 109ₖ gekoppelt oder koppelbar sein.

In einer Weiterbildung der Druckmaschine 201 kann diese stromabwärts des Druckaggregates 204 ein Lackieraggregat 221 umfassen, welches ein oder mehrere Lackwerke 22ₗ aufweist das bzw. Die mit einem oder mehreren Gegendruckzylindern 223 zusammen wirken, Das oder die Gegendruckzylinder 223 sowie eine ggf. stromabwärts vorgesehene Kühlwalze können über wenigstens einen weiteren Temperierstrang 109ₖ mit dem Temperieraggregat 101 gekoppelt oder koppelbar.

Des Weiteren kann eine ggf. im Bedruckstoffweg dem Druckaggregat 204 nachgeordnete Inspektionseinrichtung 331 und/oder ein ggf. im Bedruckstoffweg dem Druckaggregat 204 nachgeordneter Trockner 332 jeweils oder über wenigstens einen weiteren Temperierstrang 109ₖ mit dem Temperieraggregat 101 gekoppelt oder koppelbar sein.

### Bezugszeichenliste

- 001: Anlage, Druckanlage
- 101: Temperieraggregat, Baueinheit, Schrank
- 102ₖ: Entnahmestelle
- 103ₖ: Rückgabestelle
- 104: Gestell
- 105: -
- 106: Reihe, erste
- 107ₖ: Ausgang, Temperierfluidausgang, Fluidausgang, Schnittstelle
- 108: Vorlaufleitung
- 109ₖ: Temperierstrang, Temperierteilkreis, Sekundärkreis, äußerer, Teilkreis
- 110: -
- 111ₖ: Eingang, Temperierfluideingang, Fluideingang, Schnittstelle
- 112ₖ: Temperiereinrichtung, Temperiermodul
- 113: Stellglied, Ventil, Mehrwegemischventil, Dreiwegemischventil
- 114: Reihe, zweite
- 115: -
- 116: Rücklaufleitung
- 117: -
- 118_{V}: Messmittel, Temperatursensor
- 119: Primärkreis, Primärkreislauf (erster)
- 120: -
- 121: Verbindung, Verbindungsleitung
- 122: Verbindung, Verbindungsleitung
- 123: Vorlaufleitung
- 123.1: Leitungsabschnitt, Entnahmeleitungsabschnitt, Rechteckkanal
- 123.2: Zuleitungsabschnitt, Rechteckkanal
- 124: Rücklaufleitung
- 124.1: Leitungsabschnitt, Rücknahmeleitungsabschnitt
- 124.2: Rückleitungsabschnitt
- 125: -
- 126ₖ: Teilkreis
- 127ₖ: Sekundärkreislauf, Temperierkreislauf
- 128: Leitungsabschnitt
- 129: Antriebsmittel, Pumpe, Turbine
- 130: -
- 131: Kopplungsplatz
- 132: Temperiervorrichtung
- 133: Pumpe, Primärkeispumpe
- 134: Verbindung, Durchlass, Fluidleitung
- 135: -
- 136: Temperiermedium
- 137: Druckausgleichsbehälter.
- 201: Maschine, Druckmaschine
- 202: Zuführeinrichtung, Bogenanleger
- 203: Bedruckstoff, Bedruckstoffbogen
- 204: Druckaggregat, Druckeinheit
- 205: -
- 206: Produktauslage, Bogenanleger
- 207: Förderstrecke
- 208: Zylinder, Gegendruckzylinder, Funktionsteil
- 209: Zylinder, Formzylinder, Nummerierzylinder
- 210: -
- 211: -
- 212_{d}: Druckwerk (d = 1, 2, 3...)
- 213: Zylinder, Formzylinder, Funktionsteil
- 214: Farbwalze, Auftragswalze
- 215: -
- 216_{d}: Farbwalze, Duktorwalze
- 217: Farbwalze, Farbübertragwalze
- 218: -
- 219_{d}: Farbwerk
- 220: -
- 221: Lackieraggregat
- 222ₗ: Lackwerk (l = 1, 2, ...)
- 223: Gegendruckzylinder
- 224: Farbquelle, Farbkasten
- 225: -
- 226: Walze, Duktorwalze, Farbkastenwalze
- 227: Zylinder, Reibzylinder
- 228: Farbwalze, Auftragswalze
- 229: -
- 230: -
- 231: Inspektionseinrichtung
- 232: Trockner

- V_{X}: Verbraucher, mit

## Patentansprüche

1. Temperieraggregat (101) zur Temperierung von Funktionsteilen (208; 209; 213; 223; 224; 227_{d}; 231; 232) einer Druckmaschine (201), wobei das Temperieraggregat (101) eine Mehrzahl individuell zu temperierender, aggregatseitiger Temperierteilkreise (126ₖ) mit jeweils einem Temperierfluidausgang (107ₖ) und einem Temperierfluideingang (111ₖ) umfasst, an welche zur Bildung eines jeweiligen Temperierkreises (127ₖ) jeweils ein ein oder mehrere Funktionsteile als Verbraucher (Vₓ) temperierender äußerer Temperierteilkreis (109ₖ) durch lösbare Verbindungen anschließbar ist, und welche vorlaufseitig zu deren Temperierung thermisch und/oder fluidtechnisch über jeweilige Entnahmestellen (102ₖ) an eine gemeinsame Vorlaufleitung (123) und rücklaufseitig über jeweilige Rückgabestellen (103ₖ) an einen gemeinsamen Fluidrücklauf (124) koppelbar oder gekoppelt sind, und wobei das Temperieraggregat (101) als baulich eigenständiges Aggregat ausgebildet ist, dessen aggregatseitige Temperierteilkreise (126ₖ) sowie der Vor- und Rücklauf (123; 124) und eine das dem Vorlauf zuzuführende Temperierfluid temperierende Temperiervorrichtung (132) an oder in einem ein- oder mehrteiligen Gestell (105) des Temperieraggregates (101) von diesem umfasst sind, wobei die Temperiervorrichtung (132) im Fluidstrom zwischen der letzten Rückgabestelle (103ₖ) und der ersten Entnahmestelle (102ₖ) vorgesehen ist, **dadurch gekennzeichnet, dass** ein Leitungsabschnitt (123.1) der Vorlaufleitung (123), welcher sich zumindest über die Länge von der ersten Entnahmestelle (102₁) bis zur stromabwärts letzten Entnahmestelle (102ₖ) der aggregatseitigen Temperierteilkreise (126ₖ) erstreckt, einen mittleren Leitungsquerschnitt (A123.1) aufweist, der bei einer Anzahl von n Temperierfluidausgängen (107ₖ) mehr als dem n-fachen des mittleren Leitungsquerschnittes (A123.2) eines im Vorlauf (123) der Temperiervorrichtung (132) nachgeordneten und diesem Leitungsabschnitt (123.1) vorgeordneten Zuleitungsabschnittes (123.2) und/oder mehr als dem n-fachen eines an der jeweiligen oder größten Entnahmestelle (102ₖ) vorliegenden freien Leitungsquerschnittes (A102ₖ) entspricht.

2. Temperieraggregat nach Anspruch 1, **dadurch gekennzeichnet, dass** der mittlere Leitungsquerschnitt (A123.1) mindestens der Summe der an den Entnahmestellen (102ₖ) vorliegenden Leitungsquerschnitte (A102ₖ) entspricht.

3. Temperieraggregat nach Anspruch 1 oder 2, **dadurch gekennzeichnet, dass** eine Anzahl von mindestens vier Temperierfluidausgängen (107ₖ) vorgesehen ist und der mittlere Leitungsquerschnitt (A123.1) mindesten dem Vierfachen des an der jeweiligen oder größten Entnahmestelle (102ₖ) vorliegenden freien Leitungsquerschnittes (A102ₖ) entspricht.

4. Temperieraggregat nach Anspruch 1, 2 oder 3, **dadurch gekennzeichnet, dass** im Leitungsweg zwischen Rücklauf (124) und Vorlauf (123) ein das Fluid antreibendes Antriebsmittel (133) vorgesehen ist.

5. Temperieraggregat nach Anspruch 1, 2, 3 oder 4, **dadurch gekennzeichnet, dass** ein rücklaufseitiger, sich zumindest über die Länge von einer ersten Rückgabestelle (103₁) bis zu einer stromabwärts letzten Rückgabestelle (103ₖ) aus den aggregatseitigen Temperierteilkreisen (126ₖ) erstreckender zweiter Leitungsabschnitt (124.1) ausgangseitig über einen Rückleitungsabschnitt (124.2) mit dem Eingang der Temperiervorrichtung (132) verbunden ist.

6. Temperieraggregat nach Anspruch 5, **dadurch gekennzeichnet, dass** der Rückleitungsabschnitt (124.2) zwischen dem rücklaufseitigen Leitungsabschnitt (124.1) und der Temperiervorrichtung (132) ausgebildet ist, um den aus dem zweiten Leitungsabschnitt (124.1) austretenden Fluidstrom als solchen dem Eingang der Temperiervorrichtung (132) zuzuführen.

7. Temperieraggregat nach Anspruch 1, 2, 3, 4, 5 oder 6, **dadurch gekennzeichnet, dass** der erste, vorlaufseitige Leitungsabschnitt (123.1) auf zumindest dem überwiegenden Teil seiner Längserstreckung eine von einer kreisscheibenförmigen Querschnittsform abweichende Querschnittsform und/oder eine Querschnittsform mit auf zumindest einer Seite einer geraden oder sehnenartigen Abflachung und/oder eine rechteckförmige Querschnittsform aufweist.

8. Temperieraggregat nach Anspruch 5 oder 6, **dadurch gekennzeichnet, dass** sowohl der der erste, vorlaufseitige Leitungsabschnitt (123.1) als auch der nachlaufseitige Leitungsabschnitt (124.1) auf dem jeweils überwiegenden Teil ihrer Längserstreckung auf zumindest den einander zugewandten Seiten eine Querschnittsform mit einer geraden oder sehnenartigen Abflachung und/oder eine rechteckförmige Querschnittsform aufweisen.

9. Temperieraggregat nach Anspruch 1, 2, 3, 4, 5, 6, 7 oder 8, **dadurch gekennzeichnet, dass** die Vorlaufleitung (123) und die Rücklaufleitung (124) stromabwärts der letzten Entnahmestelle (102ₖ) und stromaufwärts der ersten Rückgabestelle (103ₖ) über eine Verbindung durchfließbar miteinander verbunden sind.

10. Temperieraggregat nach Anspruch 1, 2, 3, 4, 5, 6, 7, 8 oder 9, **dadurch gekennzeichnet, dass** zur Temperierung der jeweiligen Temperierkreise (127ₖ) unabhängig voneinander steuer- und/oder regelbare Temperiereinrichtungen (112ₖ) vorgesehen sind.

11. Temperieraggregat nach Anspruch 10, **dadurch gekennzeichnet, dass** die Temperiereinrichtungen (112ₖ) als Temperiermodule (112ₖ) ausgebildet und an im oder am Gestell (105) des Temperieraggregates (101) zur Aufnahme sowie zur vorlaufseitigen und rücklaufseitigen Kopplung vorbereiteten Kopplungsplätzen (131) anordnenbar sind.

12. Druckanlage (001) mit zumindest einer Druckmaschine (201; 201 ; 201) sowie einem Temperieraggregat (101) zur Temperierung von Funktionsteilen (208; 209; 213; 223; 224; 227_{d}; 231; 232) dieser Druckmaschine (201), **gekennzeichnet durch** die Ausbildung des Temperieraggregates (101) gemäß einem oder mehrere der Ansprüche 1, 2, 3, 4, 5, 6, 7, 8, 9, 10 oder 11.

13. Druckanlage nach Anspruch 12, **gekennzeichnet durch** eine als Wertpapierdruckmaschine ausgeführte Druckmaschine.

14. Druckanlage nach Anspruch 12 oder 13, **dadurch gekennzeichnet, dass** die Druckmaschine wenigstens ein Druckaggregat (204) mit zumindest einem ein Farbwerk (219_{d}) umfassendes Druckwerk (121_{d}) aufweist, und dass wenigstens ein Reibzylinder (227) und/oder mindestens eine Farbquelle (224) des Farbwerks (219) an das Temperieraggregat (101) gekoppelt sind.

15. Druckanlage nach Anspruch 14, **dadurch gekennzeichnet, dass** als das zumindest eine Druckwerk (121_{d}) ein Nummerierdruckwerk (121_{d}) vorgesehen ist.

## Claims

1. A temperature control assembly (101) for controlling the temperature of functional parts (208; 209; 213; 223; 224; 227_{d}; 231; 232) of a printing machine (201), wherein the temperature control assembly (101) comprises a plurality of assembly-side sub-circuits (126ₖ), the temperature of which is to be individually controlled, each having a temperature control fluid outlet (107ₖ) and a temperature control fluid inlet (111ₖ), on each of which, in order to form a respective temperature control circuit (127ₖ), one or more functional parts can be connected as loads (Vₓ) of a temperature-controlling external temperature control sub-circuit (109ₖ) by means of releasable connections, and which, on the feed side for the temperature control thereof, are or can be thermally and/or fluidically coupled via respective removal points (102ₖ) to a common feed line (123) and on the return side via each return point (103ₖ) to a common fluid return (124), and wherein the temperature control assembly (101) is designed as a structurally independent assembly, comprising the assembly-side temperature control circuits (126ₖ) thereof and the feed and return (123; 124) and a temperature control device (132) that controls the temperature of the temperature control fluid supplied to the feed, on or in a single-component or multiple-component frame (105) of the temperature control assembly (101), wherein the temperature control device (132) is provided in the fluid stream between the last return point (103ₖ) and the first removal point (102ₖ), **characterized in that** a line section (123.1) of the feed line (123), which extends at least over the length from the first removal point (102₁) to the last downstream removal point (102ₖ) of the assembly-side temperature control circuit (126ₖ), has an average line cross-section (A123.1) which in the case of a number n of temperature control fluid outlets (107ₖ) corresponds to more than n-fold of the average line cross-section (A123.2) of a supply line section (123.2) arranged in the feed (123) downstream of the temperature control device (132) and arranged upstream of said line section (123.1) and/or which corresponds to more than n-fold of a free line cross-section (A102ₖ) upstream of each of or of the largest removal point (102ₖ).

2. The temperature control assembly according to claim 1, **characterized in that** the average line cross-section (A123.1) corresponds to at least the total of the line cross-sections (A102ₖ) present at the removal point (102ₖ).

3. The temperature control assembly according to claim 1 or 2, **characterized in that** a number of at least four temperature control fluid outlets (107ₖ) are provided and the average line cross-section (A123.1) corresponds to at least the quadruple of the free line cross-section (A102ₖ) of each of or of the largest removal point (102ₖ).

4. The temperature control assembly according to claim 1, 2 or 3, **characterized in that** a drive means (133) driving the fluid is provided in the line path between the return (124) and the feed (123).

5. The temperature control assembly according to claim 1, 2, 3 or 4, **characterized in that** a return-side second line section (124.1) extending at least over the length of a first return point (103₁) to a last downstream return point (103ₖ) from the assembly-side sub-circuits (126ₖ), the temperature of which is to be controlled, is connected on the output side via a return line section (124.2) to the inlet of the temperature control device (132).

6. The temperature control assembly according to claim 5, **characterized in that** the return line section (124.2) between the return side line section (124.1) and the temperature control device (132) is configured to feed the fluid stream exiting from the second line section (124.1) as such to the inlet of the temper control device (132).

7. The temperature control assembly according to claim 1, 2, 3, 4, 5 or 6, **characterized in that** the first, feed side line section (123.1) has at least on the overwhelming portion of its longitudinal extent a cross-sectional shape deviating from a circular disk shaped cross-sectional shape and/or a cross-sectional shape with at least on one side a straight or sinew-like flat section and/or a rectangular-shaped cross-sectional shape.

8. The temperature control assembly according to claim 5 or 6, **characterized in that** the first, feed side line section (123.1) and the return side line section (124.1) on the respective overwhelming portion of their longitudinal extent have a cross-sectional shape on at least the sides facing each other with a straight or sinew-like flat portion and/or have a rectangular-shaped cross-sectional form.

9. The temperature control assembly according to claim 1, 2, 3, 4, 5, 6, 7 or 8, **characterized in that** the feed line (123) and the return line (124) downstream of the last removal point (102ₖ) and upstream of the first return point (103ₖ) are flowably connected to each other via a connection.

10. The temperature control assembly according to claim 1, 2, 3, 4, 5, 6, 7, 8 or 9, **characterized in that** temperature control devices (112ₖ) that can be controlled and/or regulated independently from each other are provided for controlling the temperature of the respective sub-circuits (127ₖ).

11. The temperature control assembly according to claim 10, **characterized in that** the temperature control devices (112ₖ) are configured as temperature control modules (112ₖ) and can be arranged on or in the frame (105) of the temperature control assembly (101) for receiving and for feed side and return side coupling of prepared coupling places (131).

12. A printing system (001) with at least one printing machine (201; 201 ;201) and a temperature control assembly (101) for controlling the temperature of functional parts (208; 209; 213; 223; 224; 227_{d}; 231; 232) of this printing machine (201), **characterized by** the configuration of the temperature control assembly (101) according to one or more of claims 1, 2, 3, 4, 5, 6, 7, 8, 9, 10 or 11.

13. The printing system according to claim 12, **characterized by** a printing machine designed as a security printing press.

14. The printing system according to claim 12 or 13, **characterized in that** the printing machine has at least one printing assembly (204) with at least one printing unit (121_{d}) comprising an inking unit (219_{d}), and that at least one friction cylinder (227) and/or at least one ink source (224) of the inking unit (219) are coupled to the temperature control assembly (101).

15. The printing system according to claim 14, **characterized in that** a numbering printer (121_{d}) is provided as the at least one printing unit (121_{d}).

## Revendications

1. Groupe de thermorégulation (101) servant à la thermorégulation d'éléments fonctionnels (208 ; 209 ; 213 ; 223 ; 224 ; 227_{d} ; 231 ; 232) d'une machine à imprimer (201), dans lequel le groupe de thermorégulation (101) comprend une pluralité de circuits partiels de thermorégulation (126ₖ) côté groupe à thermoréguler individuellement et comportant chacun une sortie de fluide de thermorégulation (107ₖ) et une entrée de fluide de thermorégulation (111ₖ) auxquelles peut être raccordé par des liaisons libérables, pour la formation d'un circuit de thermorégulation (127ₖ) respectif, respectivement un circuit partiel de thermorégulation extérieur (109ₖ) thermorégulant un ou plusieurs éléments fonctionnels en tant que consommateurs (Vₓ), et qui sont ou peuvent être couplés thermiquement et/ou fluidiquement pour leur thermorégulation à une conduite d'arrivée (123) commune côté arrivée par l'intermédiaire de points de prélèvement (102ₖ) respectifs et à une conduite de retour (124) commune côté retour par l'intermédiaire de points de restitution (103ₖ) respectifs, et dans lequel le groupe de thermorégulation (101) est réalisé sous la forme d'un groupe structurellement autonome dont les circuits partiels de thermorégulation (126ₖ) côté groupe, ainsi que l'arrivée et le retour (123 ; 124) et un dispositif de thermorégulation (132) thermorégulant le fluide de thermorégulation à amener à l'arrivée, sont entourés sur ou dans un bâti (105) en une ou en plusieurs parties du groupe de thermorégulation (101) par ledit bâti, dans lequel le dispositif de thermorégulation (132) est situé dans le trajet fluidique entre le dernier point de restitution (103ₖ) et le premier point de prélèvement (102ₖ), **caractérisé en ce qu'**une partie de conduite (123.1) de la conduite d'arrivée (123), qui s'étend au moins sur toute la longueur allant du premier point de prélèvement (102₁) jusqu'au dernier point de prélèvement aval (102ₖ) des circuits partiels de thermorégulation (126ₖ) côté groupe, présente une section transversale moyenne de conduite (A123.1), qui, pour un nombre de n sorties de fluide de thermorégulation (107ₖ), correspond à plus du nième de la section transversale moyenne de conduite (A123.2) d'une partie de conduite d'arrivée (A123.2) agencée dans l'arrivée (123) en aval du dispositif de thermorégulation (132) et en amont de ladite partie de conduite (123.1) et/ou à plus du nième d'une section transversale de conduite (A102ₖ) libre présente au point de prélèvement (102ₖ) respectif ou le plus grand.

2. Groupe de thermorégulation selon la revendication 1, **caractérisé en ce que** la section transversale moyenne de conduite (A123.1) correspond au moins à la somme des sections transversales de conduite (A102ₖ) présentes aux points de prélèvement aval (102ₖ).

3. Groupe de thermorégulation selon la revendication 1 ou 2, **caractérisé en ce qu'**un nombre d'au moins quatre sorties de fluide de thermorégulation (107ₖ) est prévu et la section transversale moyenne de conduite (A123.1) correspond au moins au quadruple de la section transversale de conduite (A102ₖ) libre présente au point de prélèvement (102ₖ) respectif ou le plus grand.

4. Groupe de thermorégulation selon la revendication 1, 2 ou 3, **caractérisé en ce qu'**un moyen d'entraînement (133) entraînant le fluide est prévu dans le trajet de conduite entre le retour (124) et l'arrivée (123).

5. Groupe de thermorégulation selon la revendication 1, 2, 3 ou 4, **caractérisé en ce qu'**une deuxième partie de conduite (124.1) côté retour, s'étendant au moins sur toute la longueur allant d'un premier point de restitution (103₁) jusqu'à un dernier point de restitution aval (103ₖ) à partir des circuits partiels de thermorégulation (126ₖ) côté groupe, est reliée côté sortie à l'entrée du dispositif de thermorégulation (132) par l'intermédiaire d'une partie de conduite de retour (124.2).

6. Groupe de thermorégulation selon la revendication 5, **caractérisé en ce que** la partie de conduite de retour (124.2) est formée entre la partie de conduite (124.1) côté retour et le dispositif de thermorégulation (132), afin d'amener le courant de fluide en tant que tel sortant de la deuxième partie de conduite (124.1) à l'entrée du dispositif de thermorégulation (132).

7. Groupe de thermorégulation selon la revendication 1, 2, 3, 4, 5 ou 6, **caractérisé en ce que** la première partie de conduite (123.1) côté arrivée présente sur au moins la majeure partie de son étendue longitudinale une forme de section transversale différente d'une forme de section transversale en forme de disque circulaire et/ou une forme de section transversale présentant sur au moins une face un aplatissement rectiligne ou du type corde et/ou une forme de section transversale rectangulaire.

8. Groupe de thermorégulation selon la revendication 5 ou 6, **caractérisé en ce qu'**aussi bien la première partie de conduite (123.1) côté arrivée que la partie de conduite côté retour (124.1) présentent sur respectivement la majeure partie de leur étendue longitudinale, sur au moins les faces tournées les unes vers les autres, une forme de section transversale présentant un aplatissement rectiligne ou du type corde et/ou une forme de section transversale rectangulaire.

9. Groupe de thermorégulation selon la revendication 1, 2, 3, 4, 5, 6, 7 ou 8, **caractérisé en ce que** la conduite d'arrivée (123) et la conduite de retour (124) sont reliées l'une à l'autre par une liaison de manière à pouvoir être parcourues en aval du dernier point de prélèvement (102ₖ) et en amont du premier point de restitution (103ₖ).

10. Groupe de thermorégulation selon la revendication 1, 2, 3, 4, 5, 6, 7, 8 ou 9, **caractérisé en ce que**, pour la thermorégulation des circuits de thermorégulation (127ₖ) respectifs, des dispositifs de thermorégulation (112ₖ) pouvant être commandés et/ou régulés indépendamment les uns des autres, sont prévus.

11. Groupe de thermorégulation selon la revendication 10, **caractérisé en ce que** les dispositifs de thermorégulation (112ₖ) sont réalisés sous la forme de modules de thermorégulation (112ₖ) et des emplacements de couplage (131) destinés au logement ainsi qu'au couplage côté arrivée et côté retour peuvent être agencés sur ou dans le bâti (105) du groupe de thermorégulation (101).

12. Installation d'impression (001) comprenant au moins une machine à imprimer (201 ; 201 ; 201) ainsi qu'un groupe de thermorégulation (101) servant à thermoréguler les éléments fonctionnels (208 ; 209 ; 213 ; 223 ; 224 ; 227_{d} ; 231 ; 232) de cette machine à imprimer (201), **caractérisée en ce que** le groupe de thermorégulation (101) est réalisé selon l'une ou plusieurs des revendications 1, 2, 3, 4, 5, 6, 7, 8, 9, 10 ou 11.

13. Installation d'impression selon la revendication 12, **caractérisée par** une machine à imprimer réalisée sous la forme d'une machine à imprimer des papiers fiduciaires.

14. Installation d'impression selon la revendication 12 ou 13, **caractérisée en ce que** la machine à imprimer comprend au moins un groupe d'impression (204) pourvu d'au moins une unité d'impression (121_{d}) comportant un dispositif d'encrage (219_{d}), et **en ce qu'**au moins un cylindre de friction (227) et/ou au moins une source d'encre (224) du dispositif d'encrage (219) sont accouplés au groupe de thermorégulation (101).

15. Installation d'impression selon la revendication 14, **caractérisée en ce qu'**une unité d'impression numérique (121_{d}) est prévue comme la au moins une unité d'impression (121_{d}).
